# EUROPÄISCHE PATENTSCHRIFT

(11) **EP 0 715 671 B1**
(45) Veröffentlichungstag und Bekanntmachung des Hinweises auf die Patenterteilung: **16.12.1998**
(21) Anmeldenummer: 94925473.4
(22) Anmeldetag: 24.08.1994
(51) Int. Cl.: E04D 13/14

(54) **DACHENTLÜFTER**
ROOF VENTILATING DEVICE
DISPOSITIF D'AERATION POUR TOITS

(30) Priorität: 02.09.1993 DE 4329618
(43) Veröffentlichungstag der Anmeldung: 12.06.1996
(73) Patentinhaber: Klöber, Johannes, 58256 Ennepetal (DE)
(72) Erfinder: CRAEMER, Klaus, D-58339 Breckerfeld (DE)
(74) Vertreter: Rieder, Hans-Joachim, Dr.
(86) Internationale Anmeldenummer: EP9402801
(87) Internationale Veröffentlichungsnummer: WO9506792

(56) Entgegenhaltungen:
- EP-A- 0 454 900
- DE-A- 2 559 412
- DE-A- 3 643 319
- DE-A- 3 937 571
- FR-A- 2 348 338

## Beschreibung

Die Erfindung bezieht sich auf einen als Dacheindeckungsplatte gestalteten Dachentlüfter mit einem mittelständigen, kuppelförmigen Dom, der in seiner Höhe größer ist als seine Breite und kleiner als seine Länge beträgt, und der oberseitig eine Öffnung besitzt zum Durchtritt eines Lüftungsanschlußrohres, dessen Durchmesser etwa der Breite des Domes entspricht und kleiner ist als seine Länge, und welches eine den oberen Rand des Domes überfangende Kappe besitzt, die im Scheitelbereich ein Luftdurchtrittsloch aufweist und sich abdeckend über den Abstand erstreckt, den das Lüftungsanschlußrohr in Richtung der Länge des Domes zum Domrand hin beläßt.

Ein Dachentlüfter dieser Art ist durch die europäische Patentanmeldung 0 454 900 bekannt. Solche einen auf Neigungsverstellung abgestimmten Dom aufweisende Dacheindeckungsplatten bilden sowohl formtechnisch als auch funktional den Grundtypus eines variierbaren Dachzubehörs (z.B. Entlüfter, Antennenträgerdurchführung). Da bei solchen Dacheindeckungsplatten ein Langloch im Dom erforderlich ist, liegt von Hause aus die günstige Grundbedingung vor, den Querschnitt des kreisrunden Lüftungsanschlußrohres im Bereich der Öffnung des Domes querschnittsgrößer auszubilden. Eine solche Querschnittsvergrößerung fällt in ihrer Entlüftungswirksamkeit selbst dann noch bedeutend aus, wenn eine Neigungsverstellung angestrebt ist, also die übliche Kappe das Langloch-Restmaß beweglich überbrückt, vergleiche Figur 9 der genannten EP-OS. Derselben ist auch eine Lösung entnehmbar, nach der Dom und Lüftungsanschlußrohr integral geformt sind. In beiden Fällen liegt der erstrebte Niedriglüfter vor, welcher wahlweise mit einer Abdeckkappe überfangen werden kann. Da aber aufgrund der semi-sphärischen Gestalt die Öffnung vom Scheitel aus in den beiden Endbereichen mehr oder weniger stark in Richtung des Fußes des Domes abfällt, wird vor allem bei solchen Dacheindeckungsplatten, die ein stark relieffartiges Profil aufweisen bei abdeckbedürftigen Niedriglüftern ein etwas größerer Freistand oder Überstand des Domes gewünscht.

Aufgabe der Erfindung ist es, einen gattungsgemäßen Dachentlüfter so weiterzubilden, daß mit baulich und formtechnisch einfachen Mitteln ein größerer Überstand erreicht wird.

Gelöst ist diese Aufgabe durch die im Anspruch 1 angegebene Erfindung.

In den weiteren Ansprüchen folgen bevorzugte Ausgestaltungen.

Hierzu wird so vorgegangen, daß die Anschlußkante des Luftdurchtrittslochs der Kappe das Lüftungsanschlußrohr mit Abstand umgibt, daß die Kappe von der Anschlußkante aus in einen im wesentlichen vertikal nach oben abragenden Kragen übergeht und daß der oberere Stirnrand des Lüftungsanschlußrohres sich über einen nach oben öffnenden Trichter in der Innenwand des Kragens fortsetzt. Weiter weist dabei der Kragen im Querschnitt einen größeren, längsliegenden Durchmesser auf, in dessen Erstreckung das im Querschnitt kreisrunde Lüftungsanschlußrohr sich über trichterförmige Gleitflächen in der Innenwand des Kragens fortsetzt und daß jeweils senkrecht zu dieser Erstreckung in einem kleineren Durchmesser des Kragenquerschnitts die Innenwandungen von Kragen und Lüftungsanschlußrohr in einer Ebene liegen.

Zufolge solcher Ausgestaltung ist unter Nutzung des Langloches als optimaler Entlüftungsquerschnitt eine größere Überstandslänge erzielt, indem sich zwischen elliptischen Lochrand und Lüftungsgitterebene ein diese beiden verbindender, aufwärts gerichteter Kragen erstreckt. Die Grundform des Domes bleibt; er wird vom Lochrand ausgehend verlängert. Noch als Niedriglüfter einzustufen, liegt nun ein größerer, bei extremen Fließwasser nicht überlaufbarer Überstand vor. Diese Ausgestaltung läßt sich formtechnisch insofern gut beherrschen, als nun die Lüftungsgitterebene aus dem Trichterbereich verlegt ist. Es gibt also hier keine Hinterschneidungen mehr, welche beispielsweise Querschieber erforderten. Optimiert ist diese somit sogar entformungstechnisch günstige Maßnahme durch eine zentrisch zur Anschlußrohrachse angeordnete Steckaufnahme für den Rastzapfen einer Abdeckkappe, die eine abwärts gerichtete Mantelwand besitzt, welche parallel zur Wand des Kragens verläuft. Die Abdeckkappe ist insoweit querschieberfrei entformbar. Weiter wird vorgeschlagen, daß die Gitterstäbe des Lüftungsgitters in der kürzeren Ellipsenachse verlaufen. Über diese Materialbrücke die längeren Wandungsabschnitte der Ellipse zu verbinden, führt zu einer äußerst stabilen Ausgestaltung der die Abdeckkappe tragenden Lüftungsgitterebene des Kragens. Vorteilhaft ist es dabei, wenn die Steckaufnahme zwischen den Gitterstäben des Lüftungsgitters sitzt. Auf diese Weise ist noch eine Materialbrücke zwischen diesen Lüftungsgitterstäben gebildet. Auch diese Elemente lassen sich dabei formtechnisch so zuordnen, daß ein hinterschneidungsfreier Übergang zwischen dem Stirnrand des Lüftungsanschlußrohres und der Innenwand des Kragens vorliegt. Weiter erweist es sich als günstig, daß die Abdeckkappe zusätzlich zum zentralen Rastzapfen Stütz finger unterschiedlicher Länge besitzt die sich auf dem oberen Stirnrand des Kragens abstützen. Die Abdeckkappe kann so eine Neigungslage etwa entsprechend der Dachneigung einnehmen. Die Stützfinger sind zweckmäßig um den zentral liegenden Rastzapfen gruppiert; hieraus erwächst eine ausgewogene Abstützung. Weiter wird vorgeschlagen, daß der obere Stirnrand des Kragens in Dachneigungsrichtung schräg abfallend geschnitten ist. Dies erbringt eine wirksame Drehsicherung der zweckmäßig dem elliptischen Grundriß des Kragens angepaßten Abdeckkappe. Es bedarf keiner die Stütz finger abstützseitig überragender Vorsprünge. Weiter bringt die Erfindung in Vorschlag, daß der Querschnitt der Stützfinger Flachform besitzt und diese spitzwinklig zum Verlauf des Stirnrandes des Kragens liegt. Letzteres erbringt einen flächengrößeren Querschnitt als ein den Stirnrand auf kürzestem Wege kreuzender Stützfinger. Weiter ergibt sich noch eine vorteilhafte Ausgestaltung durch einen Indexvorsprung an der Mantelwand des Lüftungsanschlußrohres, welchem eine Indexöffnung am Dom zugeordnet ist, in welche der Indexvorsprung zur Passung der Montage-Endstellung des Lüftungsanschlußrohres eintritt. Auf diese Weise ist sichergestellt, daß nur formtechnisch aufeinander abgestimmte Teile am Bau zusammengefügt werden, was auch im Hinblick auf die Produkthaftung von Bedeutung ist. Außerdem wird noch vorgeschlagen, daß der Kragen und die Überlappung zur Mantelwand des Kragens firstseitig am größten ist. Das ergibt eine wirksame Prallwand zum Fließwasser hin. Optimiert ist die Zuordnungs-Individualisierung der den Dachentlüfter bildenden Hauptteile, wenn so vorgegangen wird, daß der Indexvorsprung als über das Maß einer Wandungsdicke des Domes hinausgehende Wandungs-Ausstülpung desselben gebildet ist und die Indexöffnung als eine formpassende Aufnahme an der Kappe. Eine das entsprechende "schlüsselloch", sprich Aufnahme, nicht aufweisende Kappe kann nicht betriebsgerecht, d.h. satt auf dem Dom aufliegend zugeordnet werden, es sei denn, man entfernt den Indexvorsprung. Dies hätte aber die Bildung eines zu Undichtigkeit führenden Spaltes zur Folge. Die Bildung einer Ausstülpung ist herstellungstechnisch leicht und ohne größeren Aufwand realisierbar. So ist es auch von Vorteil, wenn die Aufnahme als Wandungs-Ausstülpung der Kappe ausgebildet ist. Die entsprechende Wandungs-Ausstülpung der Kappe folgt der Außenkontur der Wandungs-Ausstülpung des Domes. Vor allem bei Dacheindeckungsplatten mit neigungsverstellbarem Dachentlüfter erweist es sich als vorteilhaft, daß der Indexvorsprung und die Indexöffnung als in der Dachneigungsrichtung verlaufende, über den ganzen Rücken des Domes bzw. die Höhe der Kappe gehende Rippen gestaltet sind. Auch zeigt es sich als günstig, wenn die Rippen hinterschnitten sind. Es kommt so zu einem guten Zusammenhalt von Dom und Kappe. Der Hinterschnitt ist flankenmäßig so zu wählen, daß praktisch ein Aufklipsen beider Teile aneinander ermöglicht ist. Schließlich besteht noch ein Vorschlag dahingehend, daß der Hinterschnitt von einem K-Profil gebildet ist. Der Hintergriff erfolgt im Rücken der divergierenden K-Schenkel, und zwar im Zwischenraum zum K-Steg. Endlich erweist es sich noch als günstig, daß der Index-Öffnung im Bereich einer kappenrandnahen Nut-Mündung ein über Sollbruchlinien gehaltenes Schließstück zugeordnet ist. So kann die Kappe auch an solchen Dachentlüftern Verwendung finden, die keinen Indexvorsprung aufweisen. Das Schließstück versperrt die Indexöffnung, so daß z.B. eine Nebenströmung vermieden ist.

Der Gegenstand der Erfindung ist nachstehend anhand eines zeichnerisch veranschaulichten Ausführungsbeispieles näher erläutert. Es zeigt:
- Fig. 1: den erfindungsgemäß ausgebildeten Dachentlüfter mit Dacheindeckungsplatte, letzterer in strichpunktierter Linienart dargestellt, mit klipstechnisch zugeordneter Abdeckkappe,
- Fig. 2: den Dachentlüfter in Seitenansicht, ohne Kappe,
- Fig. 3: die Draufsicht auf Figur 2,
- Fig. 4: den Schnitt gemäß Linie IV-IV in Figur 2, etwas vergrößert,
- Fig. 5: die Abdeckkappe in Unteransicht mit in strichpunktierter Linienart dargestelltem Kragenverlauf,
- Fig. 6: den Schnitt gemäß Linie VI-VI in Figur 5,
- Fig. 7: eine Vergrößerung VII aus Figur 1,
- Fig. 8: eine Vergrößerung VIII aus Figur 1,
- Fig. 9: den Schnitt gemäß Linie IX-IX in Figur 6,
- Fig. 10: eine bezüglich einer Indexausbildung weitergestaltete Variante des Dachentlüfters, und zwar im Vertikalschnitt,
- Fig. 11: diesen Dachentlüfter in Seitenansicht,
- Fig. 12: einen Ausschnitt XII aus Figur 11 wiedergebend, partiell aufgebrochen,
- Fig. 13: den Dachentlüfter in Vorderansicht,
- Fig. 14: den Schnitt gemäß Linie XIV-XIV in Figur 10,
- Fig. 15: eine der Figur 14 entsprechende Darstellung, aus welcher hervorgeht, daß durch Abtrag des Indexvorsprungs am Dom ein Durchbruch entsteht,
- Fig. 16: eine Variante, nach der der Indexvorsprung Hinterschneidungen aufweist,
- Fig. 17: eine weitere Variante bezüglich des Indexvorsprunges, und zwar ein dachförmiges Profil darstellend und
- Fig. 18: ein in Form eines K-Profils ausgebildeter Hinterschnitt-Indexvorsprung.

Der als Niedriglüfter ausgebildete Dachentlüfter D ist einer Dacheindeckungsplatte 1 (Dachpfanne) zuordbar. Letztere weist im wesentlichen rechteckigen Grundriß auf. Sie ist der Gestalt respektive dem Typ der sie umgebenden Eindeckungsplatten der Dachhaut entsprechend gestaltet.

Von der also auch in Art der Dachpfannen profilierten Eindeckungsplatte 1 geht ein nach oben gerichteter Dom 2 aus. Der ist der Dacheindeckungsplatte 1 gleich angeformt und erstreckt sich im Mittelbereich derselben. Er (2) ist des weiteren in Neigungsrichtung der Dacheindekkungsplatte 1 länger ausgebildet als seine Breite beträgt. Dabei ist die Höhe des Domes 2 größer als die Breite und kleiner als die Länge des Domes. Es handelt sich um eine zweifach gekrümmte Anformung, wobei die im wesentlichen parallel verlaufenden Partien des Domes 2 im Fuß- bzw. Basisbereich desselben ebenflächige, vertikale Seitenwände 3 bilden, welche im oberen Bereich kuppelförmig zulaufen. In Längsrichtung liegt also ein radiusmäßig größerer Wölbungsverlauf vor als in Querrichtung. Der die Krümmung der Längswölbung bestimmende Radius R fußt etwa im Schnittpunkt der Diagonalen der im Grunde rechteckigen Dacheindeckungsplatte. Dieser Radiuspunkt ist mit x bezeichnet und liegt etwa auf Höhe der Unterseite von 1. Der Radiuspunkt der Querwölbung trägt das Bezugszeichen x'. Der Übergang der Seitenwände 3 in die Querwölbung liegt so ebenfalls auf einer kreisförmigen Bogenbahn B um den Radiuspunkt x. Der vom Radiuspunkt x' ausgehende Radius R' ist etwa von halber Länge des vom Radiuspunkt x ausgehenden Radius' R.

Wie den Figuren 1 und 10 entnehmbar, ist der Scheitelbereich des Domes 2 aufgeschnitten. Er umschreibt ein im wesentliches ovales Langloch 4. Das von Hause aus auf die Neigungsverstellbarkeit eines es durchgreifenden Lüftungsanschlußrohres 5 abgestellte Langloch 4 wird vom Material des Dachentlüfters D verschließend überfangen. Es handelt sich dabei um eine Kappe 6. Letztere ist dem Lüftungsanschlußrohr 5 gleich angeformt. Die Kappe 6 nimmt zumindest unterseitig einen der Außenfläche des Domes 2 entsprechend angepaßten Formungsverlauf, stützt sich also satt und dichtend im Scheitelbereich des Domes 2 ab. Der konturentsprechende Verlauf geht partiell aus den Figuren 1 und 10 hervor.

Obwohl das Langloch 4 in Neigungsrichtung die erforderliche Weite für eine Kippverstellung des Lüftungsanschlußrohres 5 aufweist, ist bezüglich Fig. 1 auf eine solche Kippverlagerung durch Ausbildung entsprechender Sperrmittel verzichtet.

Die auf dem Dom 2 aufsitzende Kappe 6 geht im Anschluß an eine obere ovale, etwa der Kontur des Langloches 4 entsprechende oder elliptische Anschlußkante 7 in einen im wesentlichen vertikalen Kragen 8 über. Der bringt eine schornsteinförmige Überhöhung der praktisch sonst die Entlüftungsebene bildenden Coupierung der Kappe 6, in der ein Lüftungsgitter 9 ausgebildet ist.

Das Lüftungsgitter 9 besteht hier aus zwei den Zentralbereich des Dachentlüfters D kreuzenden Gitterstäben 10. Diese setzen kurz unterhalb des oberen Stirnrandes 11 des im Querschnitt elliptischen Kragens 8 an. Es sind im Querschnitt rechteckige Stäbe, die mit der längeren Seite nach unten weisen. Wie Figur 3 entnehmbar, erstrekken sich die Gitterstäbe 10 des Lüftungsgitters 9 im Bereich der kürzeren Ellipsenachse des Kragens 8. Sie verbinden damit die längeren, flacher gewölbten Abschnitte a des Kragens 8 und vermitteln so eine hohe innere Stabilität.

Da sie außerdem einen hinterschneidungsfreien Übergang zwischen einem oberen Stirnrand 12 des Lüftungsanschlußrohres 5 und der Innenwand des Kragens 8 einnehmen, liegt eine querschieberfreie Entformbarkeit vor. In der kürzeren Ellipsenachse des Kragens 8 verlaufen nämlich die jeweilige Innenpartie des Kragens 8 und des zylindrischen Lüftungsanschlußrohrs 5 völlig ebenengleich. Das ist aus den Figuren 1 und 10 deutlich erkennbar.

Der obere Stirnrand 12 des Lüftungsanschlußrohres 5 setzt sich über einen nach oben öffnenden Trichter T in die Innenwand des Kragens 8 fort; sein (T) Rand wurzelt darin. So entstehen, in der längeren Ellipsenachse weisend, zwei sichelförmige Gleitflächen 13 und 14. Diese kragen deutlich über den kreisrunden Querschnitt des Lüftungsanschlußrohres 5 aus und gehen von ihrer höchsten, äußersten Stelle in Art einer Durchdringungslinie bis auf die Höhe des oberen Stirnrandes 12 zurück. Dieser Auskeilungsbereich läuft im Bereich der kürzeren Ellipsenachse auf Null aus (vergleiche Fig. 1 und 10), so daß dort die Ebenengleichheit von Innenfläche des Lüftungsanschlußrohres 5 und Innenwand des Kragens 8 erkennbar wird. Der Steigungswinkel der beiden Gleitflächen 13,14 liegt bei 30°, gemessen zu einer Horizontalen.

Die Gleitflächen 13,14 leiten bei offengelassenem Lüftungsgitter 9 beispielsweise Regen in das Lüftungsanschlußrohr 5. Im Gegenzug ergibt sich für den ansteigenden Dampf etc. eine Entspannungszone mit dem Effekt erhöhter Entlüftungswirksamkeit. Das Rohr 5 endet in einer Art Schale.

Der aufwärtsgerichtete Kragen 8 ist an seiner Oberseite schräg geschnitten. Der Schrägschnitt liegt bei 15° zu einer Horinzontalen. Der Stirnrand 11 nimmt in Richtung des Firstes eine größere Höhe zum elliptischen Lochrand 15 des Kragens 8 ein als traufseitig. Das Verhältnis liegt etwa bei 7 : 1. Es ergibt sich nahezu eine Parallelität zum Schrägungsverlauf der Dacheindeckungsplatte (vergleiche Figuren 1 und 10).

Ausgehend vom oberen Lochrand 15 setzt sich der Kragen 8 als höhengleicher Abschnitt in die Ansatzstelle sprich Anschlußkante 7 der Kappe 6 fort. Die Höhe dieses Abschnitts entspricht etwa der Höhe des firstseitigen Abschnitts des Kragens 8. Insofern setzt der Trichter T etwa auf halber Höhe des Kragens an, wobei jedoch das trichterseitige Ende durch den Schrägschnitt des Stirnrandes 11 zunehmend auskeilt. In Richtung des Fließwasserablaufs besteht also hinsichtlich des Kragens 8 eine deutliche Überhöhung, die das Hineinschwallen von Fließwasser vermeidet. Vielmehr bringt der dortige, enger gekrümmte Abschnitt b der elliptisch verlaufenden Wandung des Kragens 8 eine Art Strömungsteiler für den Fall, daß das Fließwasser höhergehen sollte als die dort, d.h. firstseitig, tiefergezogene Kappe 6.

Die Kappe 6 ist firstseitig sogar auffällig tiefergezogen. Ihr firstseitiger Randabschnitt 16 ist bis auf den Grund einer Vertiefung 17 der Dacheindeckungsplatte verlängert. Auf dem Grund der Vertiefung 17 stützt sich der Randabschnitt 16 ab. Ein Verschwenken der Kappe 6 und damit des Lüftungsanschlußrohres 5 um die Achse x ist also firstseitig nicht möglich. In Gegenrichtung existiert ebenfalls eine das Verkippen desselben unterbindende Abstützung. Letztere besteht darin, daß der traufseitige Randkantenabschnitt des Langloches 4 sich in der Kehle zwischen der Unterseite der Gleitfläche 14 und der Mantelwand des Lüftungsanschlußrohres 5 abstützt.

Der dritte, die Kippbeweglichkeit unterbindende Abstützpunkt der so geschaffenen Dreipunktfesselung ist von einer Leiste 18 gebildet. Die setzt paarig an der Mantelwand des Lüftungsanschlußrohres 5, und zwar im Bereich der mit x bezeichneten, horizontalen Achse an. Besagte Leisten 18 erstrecken sich in der Diametralen des Rohres 5, und zwar in der Ebene der kürzeren Ellipsensachse. Sie sitzen in je einer Lagermulde 19 der parallelen Seitenwände 3 des Domes 2. Figur 4 verdeutlicht eine am unteren Ende der Leiste 19 realisierte Auflaufschräge 20, welche das Aufnahmeloch der Dacheindeckungsplatte bei der Klipsmontage leicht weitet, d.h. also die Seitenwände 3 des Domes 2 etwas spreizt, die sich dann, unter der Wirkung der Rückstellkraft des Materiales wieder einander nähern, bis sie die Mantelwand des Lüftungsanschlußrohres 5 wieder tangieren.

Um sicherzustellen, daß nur typenabgestimmte Dachentlüfter D der entsprechenden Dacheindeckungsplatte 1 zugeordnet werden, ist eine Art Originalitätssicherung praktiziert. Letzere ergibt sich durch einen Indexvorsprung 21 an der Mantelwand des Lüftungsanschlußrohres 5, welchem Indexvorsprung 21 eine Indexöffnung 22 am Dom 2 zugeordnet ist. In diese Indexöffnung 22 tritt der Indexvorsprung 21 zur Passung in der Montage-Endstellung des Lüftungsanschlußrohres 5 ein. Verwendet man eine Dacheindekkungsplatte, welche die Indexöffnung 22 nicht hat, so ist keine abgestützte und damit auch nicht dichtende Auflage der Kappe 6 an der Oberseite des Domes 2 gegeben.

Die Öffnung Ö des schornsteinartigen Kragens 8 berücksichtigt eine Vorkehrung zwecks Zuordnung einer Abdeckkappe 23. Dachentlüfterseitig besteht diese Vorkehrung in einer zentrisch zur Lüftungsanschlußrohr-Achse y-y angeordnete Steckaufnahme 24. In diese läßt sich von oben her ein Rastzapfen 25 einführen. Der geht von der Innenseite der Decke 26 der Abdeckkappe 23 aus. Der Rastzapfen 25 ist als Hohlzapfen gleich mitangespritzt und verläuft parallel zu einer abwärts gerichteten Mantelwand 27 der Abdeckkappe 23. Die Mantelwand 27 umgibt in überlappender Zuordnung den Kragen 8, und zwar mit einem eine gute Belüftung, d.h. möglichst druckverlustarme Strömung bringenden radialen und vertikalen Abschnitt zur Kragenwand. Die Figuren 1 und 10 machen deutlich, daß der Kragen 8 und die Überlappung zur Mantelwand des Kragens firstseitig am größten sind. Das firstseitige Ende der Mantelwand 27 der Abdeckkappe 23 formt so eine wirksame Spritzwasser-Prallwand.

Die raumparallele Gleichrichtung von zentralem Rastzapfen 25 und der Mantelwand 27 ermöglicht ein querschieberfreies Entformen Abdeckkappe 23. Die Decke 26 der Abdeckkappe 23 ist sowohl in abfallender Richtung First/Traufe als auch parallel dazu von oben gesehen leicht konvex gewölbt. Die Decke 26 verläuft in ihrer Grundausrichtung spitzwinklig zu einer Horizontalen. Dieser Winkel liegt bei ca. 10° zur Horizontalen.

Zur unverlierbaren Zuordnung weist der steckaktive Abschnitt des Rastzapfens 25 eine Kreuzschlitzung auf. Hierdurch entstehen vier Rasthaken 28 mit nach auswärts gerichteter Rastnase 29. Die untergreift den unteren Stirnrand einer die Steckaufnahme 24 bildenden Hülse 30. Die Hülse 30 ist, zwischen den paarig und parallel verlaufenden Gitterstäben 10 liegend, an diese angeformt. Sie bildet also im Zentrum eine im wesentlichen in der längeren Ellipsenachse orientierte, etwa doppelte halbbogenförmige Materialbrücke zwischen beiden Gitterstäben 10.

Zusätzlich zum zentralen Rastzapfen 25 sind der Abdeckkappe 23 vier Stützfinger 31 angeformt. Letztere halten die Abdeckkappe 23 in vertikalem Abstand zum Stirnrand 11 des Kragens 8. Sie stützten sich auf diesem Stirnrand 11 ab. Es handelt sich bezüglich der Stützfinger um freistehende Anformungen unterhalb der Decke 26. Wie Figur 5 verdeutlicht, liegt ein genügender Randabstand vor, welcher einen vorzugsweise umlaufend gleich beabstandeten Entlüftungsspalt 32 beläßt. Der Querschnitt der Stützfinger 31 ist lang rechteckig. Die entsprechende Flachform geht aus der genannten Figur hervor. Die Stützfinger 31 sind in den engeren Wölbungsbereichen der im Umriß ebenfalls elliptisch gestalteten Abdeckkappe 23 realisiert. Sie weisen mit ihrer längeren Erstreckungskante in Richtung des zentralen Rastzapfens 25. Demzufolge liegen sie spitzwinklig zum Verlauf des Stirnrandes 11 des Kragens 8. Es liegt also ein flächengrößerer Abstützquerschnitt vor als bei einer streng querliegenden Ausrichtung zum Stirnrand 11.

Zu den freien Enden hin liegt eine entformungsgünstige Verjüngung der Stützfinger 31 vor.

Wie aus den Figuren 1,6 und 10 hervorgeht, sind die Stützfinger 31 unterschiedlicher Länge. Die firstseitigen sind kürzer, die traufseitigen von etwa doppelter Länge. Das bringt firstseitig eine größere Nähe des oberen Stirnrandes 11 zur Decke 26 hin. Etwa hochschlagendes Spritzwasser ist also nicht ohne weiteres in der Lage in die öffnung Ö zu gelangen. Dagegen liegt traufseitig ein nahezu doppelter Abstand zwischen dem dortigen Bereich des Stirnrandes 11 und der Decke 26 vor. Etwaiges an die Decke 26 gelangendes Spritzwasser oder Konsensat fließt zufolge der von innen gesehen konkaven Wölbung der Decke 26 in den Bereich der Innenseite der Mantelwand 27 der Abdeckkappe 23. Es wird dort weit beabstandet vom Kragen 8 weggeleitet.

Insgesamt liegt so ein lüftungsoptimierter Dachentlüfter D vor, der sich auch spritztechnisch leicht und querschieberfrei erzeugen läßt, schon durch einen hinterschneidungsfreien Übergang von Lüftungsanschlußrohr 5 und Innenwand des Kragens 8, wobei zusätzlich im Hinblick auf die Wasserabführung ein vorteilhaft nutzbarer Überstand vorliegt.

Der untere Rand 6' der Kappe 6 ist schutzhelmförmig geschweift, begünstigt durch das entsprechend nackenseitige sprich firstseitige Tieferziehen seines Randabschnitts 16. Eine solche geschweifte, praktisch raumparallel erstreckende Unterkante weist auch die lochüberfangende Abdeckkappe 23 auf, d.h. der untere Stirnrand 27' ihrer Mantelwand 27.

Durch die Wölbung der relativ dünnwandigen Decke 26 der Abdeckkappe 23 kann bei etwas kürzer ausgebildetem Rastzapfen 25 eine in der Deckenwölbung liegende Spannwirkung genutzt werden. Die zieht die Stützfinger 31 gegen den Stirnrand 11. Schrägverlauf des Stirnendes 11 und/oder unterschiedliche Länge der Stützfinger 31 machen jedwede besondere Drehsicherung der Abdeckkappe 23 gegenüber dem Kragen 8 entbehrlich. Sie ergibt sich.

Die Spaltbeabstandung kann firstseitig auf Null gehen.

Eine Weiterbildung der Originalitätssicherung soll anhand der Figuren 10 bis 18 erläutert werden. Die Bezugsziffern sind, zum Teil ohne textliche Wiederholungen, sinngemäß angewandt. Der Indexvorsprung 21 liegt nun nicht mehr an der Mantelwand des Lüftungsanschlußrohres 5, sondern am Dom 2. Konkret ist dabei so vorgegangen, daß der Indexvorsprung 21 als Wandungsausstülpung des Domes 2 realisiert ist. Die entsprechende Ausstülpung geht über das Maß der dargestellten Wandungsdicke des Domes 2 hinaus.

Die passende Indexöffnung 22 ist der Innenseite der Kappe 6 anformt. Auch die Indexöffnung 22 als formpassende Aufnahme für den Indexvorsprung 21 an der Kappe 6 ist in Form einer Wandungs-Ausstülpung erzeugt.

Sowohl der Indexvorsprung 21 als auch die Indexöffnung 22 sind in Form von Rippen gestaltet. Die den Indexvorsprung 21 bildende Rippe erstreckt sich in Dachneigungsrichtung in der Ebene E-E (Fig. 13) verlaufend, und zwar traufseitig liegend. Sie geht über den ganzen Rücken des Domes 2, also beginnend am Rand des Langloches 4 und endend am Fuß des Domes 2, gebildet von der Oberseite der Eindeckungsplatte 1. Das entsprechende Individualisierungsmittel funktioniert so auch bei einem neigungsverstellbaren Dachentlüfter, da die Rippen in der Neigungsrichtung der um x kippbaren Kappe 6 und des entsprechend mitkippenden Lüftungsanschlußrohres 5.

Firstseitig kann ein gleichartiges Individualisierungsmittel vorgesehen sein.

Wird nun eine nicht auf das Bauprinzip exakt abgestimmte Kappe zugeordnet, welche also keine oder keine passende Indexöffnung 22 hat, so ergibt sich eine gut abgestützte und dichte Kappenlage zum Dom 2 hin nur, wenn der Indexvorsprung 21 verschwindet. Zufolge eines entsprechenden Abtrennens des Indexvorsprunges 21 würde eine Fremdkappe 6 durchaus zuordbar sein. Eine solche Manipulation bringt aber eine den Dom 2 gleichsam spaltende Durchbrechung 34, wie sie sich aus Figur 15 ergibt. Das nimmt dem Dom 2 die sonst formbedingt hohe Festigkeit. Selbst wenn nur der von einer Fremdkappe 6 abgedeckte Bereich des Indexvorsprunges 21 weggeschnitten würde, so würde am unteren Rand der Kappe 6 dennoch ein Spalt Sp verbleiben. Dieser Spalt Sp kann sich durch Wackeln am Lüftungsanschlußrohr 5 auch vergrößern. Jedenfalls kann eine derartige Kappenzuordnung nicht den Anspruch einer fachmännischen Zuordnung erheben.

In gleicher Weise erstreckt sich über die ganze Höhe der Kappe 6 die entsprechende Indexöffnung 22, und zwar der der Domkrümmung folgend.

Liegt dagegen eine Dacheindeckungsplatte vor, welche nicht den Kamm bzw. rippenartig verlaufenden Indexvorsprung aufweist, andererseits aber eine Indexöffnung 22 der beschriebenen Art an der Kappe verwirklicht ist, so liegt aufgrund der durch Wandungs-Ausstülpung erzielten Rinne nur ein tunnelartiger Weg zwischen der Außenseite des Dachentlüfters D und der Mantelwand des Lüftungsanschlußrohres 5 vor. Dieser Weg kann aber geschlossen gehalten werden, wie dies aus Figur 12 hervorgeht. Dort ist die Indexöffnung 22 im Bereich einer kappenrandnahen Nut-Mündung 35 durch ein Schließstück 36 zugehalten. Bedarfweise läßt sich dieses gleich mitangeformte Schließstück 36 leicht lösen. Es ist dazu über eine Sollbruchlinie 37 an bzw. in der Indexöffnung 22 gehalten. Eine solche Sollbruchlinie wird durch deutliche Querschnittsreduzierung des Materiales erzielt, so daß beispielsweise nur noch ein Häutchen als Anschlußbrücke zur die nutartige Indexöffnung 22 bildenden Wandungs-Ausstülpung verbleibt.

Während bezüglich der Variante gemäß Fig. 14 der Indexvorsprung 21 und die Indexöffnung 22, d.h. ihre jeweilige gleichsinnige Wandungs-Ausstülpung bzw. Rippen im Querschnitt im wesentlichen trapezförmig gestaltet sind mit dem Dominneren zugewandter Basis, sind die entsprechenden Rippen gemäß Figur 16 und 18 hinterschnitten. Die Hinterschneidungsflanken des Indexvorsprunges 21 sind mit 21' bezeichnet und die Hinterschneidungsflanken der die Indexöffnung 22 formenden Wandungs-Ausstülpung mit 22'. Hierbei liegt die Basis der ebenfalls trapezförmigen Querschnitt aufweisenden Zone aber dem Dom 2 abgewandt.

Gemäß Variante Figur 17 liegt eine dachförmige respektive dreieckige Wandungs-Ausstülpung bezüglich des Indexvorsprungs 21 und der Indexöffnung 22 vor. Es handelt sich praktisch um ein gleichseitiges Dreieck, dessen eine Seite mit der Wandung des Domes 2 fluchtet.

Die Variante gemäß Figur 18 fußt auf dem gleichen Grundprinzip wie das der Figur 17, nur daß an der Dreieckspitze ein den Indexvorsprung 21 mitbildender, leistenartiger Steg 38 ansetzt, von dessen domseitiger Quermitte das dachförmige Profil schaffende Schenkel 39 ausgehen, welche zum Dom 2 hin unter Einschluß eines Winkels von ca. 90° divergieren. Stege 38 und Schenkel 39 stellen ein deutliches K-Profil dar, wobei die freien Enden der Schenkel in die Form des Domes 2 übergehen. Die K-typischen Zwickelräume 40 bilden Rastvertiefungen für Rastvorsprünge 41 am Rand der nutförmigen Indexöffnung 22. Die Rastvorsprünge sind willensbetont über die freien Enden des Steges 38 drückbar. In bestimmten Fällen kann aber auch ein stirnendseitiges Einfädeln der Bauteile 2 und 6 greifen.

Das K kann als Symbol einer Herkunftsangabe erkannt werden, und zwar als Initial für "Klöber".

An der Kappe 6 erfordern nur die Rasthaken 28 und am Lüftungsanschlußrohr 5 des Dachentlüfters D Schieberelemente. Die sonstigen Artikelkonturen des Dachentlüfters D sind so ausgelegt, daß keine Schieber, d.h. Querschieber benötigt werden.

## Patentansprüche

1. Als Dacheindeckungsplatte (1) gestalteter Dachentlüfter (D) mit einem mittelständigen, kuppelförmigen Dom (2), der in seiner Höhe größer als seine Breite und kleiner als seine Länge ist, und der oberseitig eine Öffnung besitzt zum Durchtritt eines Lüftungsanschlußrohres (5), dessen Durchmesser etwa der Breite des Domes (2) entspricht und kleiner ist als seine Länge, und welches eine den oberen Rand des Domes (2) überfangende Kappe (6) besitzt, die im Scheitelbereich ein Luftdurchtrittsloch mit einer Anschlußkante (7) aufweist und sich abdeckend über, den Abstand erstreckt, den das Lüftungsanschlußrohr (5) in Richtung der Länge des Domes (2) zum Domrand hin beläßt, dadurch gekennzeichnet, daß die Anschlußkante (7) des Luftdurchtrittslochs der Kappe (6) das Lüftungsanschlußrohr (5) mit Abstand umgibt, daß die Kappe (6) von der Anschlußkante (7) aus in einen im wesentlichen vertikal nach oben abragenden Kragen (8) übergeht und daß der obere Stirnrand (12) des Lüftungsanschlußrohres (5) sich über einen nach oben öffnenden Trichter (T) in der Innenwand des Kragens (8) fortsetzt.

2. Dachentlüfter nach Anspruch 1, dadurch gekennzeichnet, daß der Kragen (8) im Querschnitt einen größeren, längsliegenden Durchmesser aufweist, in dessen Erstreckung das im Querschnitt kreisrunde Lüftungsanschlußrohr (5) sich über trichterförmige Gleitflächen (13,14) in der Innenwand des Kragens (8) fortsetzt, und daß jeweils senkrecht zu dieser Erstreckung in einem kleineren Durchmesser des Kragenquerschnitts die Innenwandungen von Kragen (8) und Lüftungsanschlußrohr (5) in einer Ebene liegen.

3. Dachentlüfter nach einem oder mehreren der vorhergehenden Ansprüche, dadurch gekennzeichnet, daß in dem Kragen (8) ein Lüftungsgitter (9) angeordnet ist.

4. Dachentlüfter nach einem oder mehreren der vorhergehenden Ansprüche, gekennzeichnet durch eine zentrisch zur Lüftungsanschlußrohr-Achse (y-y) angeordnete Steckaufnahme (24) für einen Rastzapfen (25) einer Abdeckkappe (23), die eine abwärts gerichtete Mantelwand (27) besitzt, welche spaltbeabstandet parallelverlaufend zur Wand des Kragens (8) verläuft.

5. Dachentlüfter nach einem oder mehreren der vorhergehenden Ansprüche, dadurch gekennzeichnet, daß die Gitterstäbe (10) des Lüftungsgitters (9) in der kürzeren Ellipsenachse verlaufen.

6. Dachentlüfter nach Anspruch 3 oder 5, dadurch gekennzeichnet, daß die Steckaufnahme (24) zwischen den Gitterstäben (10) des Lüftungsgitters (9) liegt.

7. Dachentlüfter nach einem oder mehreren der vorhergehenden Ansprüche, gekennzeichnet durch einen hinterschneidungsfreien Übergang zwischen oberem Stirnrand (12) des Lüftungsanschlußrohres (5) und der Innenwand des Kragens (8).

8. Dachentlüfter nach Anspruch 4, dadurch gekennzeichnet, daß die Abdeckkappe (23) zusätzlich zum zentralen Rastzapfen (25) Stützfinger (31) unterschiedlicher Länge besitzt, die sich auf dem oberen Stirnrand (11) des Kragens (8) abstützen.

9. Dachentlüfter nach einem oder mehreren der vorhergehenden Ansprüche, dadurch gekennzeichnet, daß der obere Stirnrand (11) des Kragens (8) in Dachneigungsrichtung schräg abfallend geschnitten ist.

10. Dachentlüfter nach Anspruch 8, dadurch gekennzeichnet, daß der Querschnitt der Stützfinger (31) Flachform besitzt und diese spitzwinklig zum Verlauf des Stirnrandes (11) des Kragens liegt.

11. Dachentlüfter nach einem oder mehreren der vorhergehenden Ansprüche, gekennzeichnet durch einen Indexvorsprung (21) an der Mantelwand des Lüftungsanschlußrohres (5), welchem (21) eine Index-öffnung (22) am Dom (2) zugeordnet ist, in welche der Indexvorsprung (21) zur Passung der Montage-Endstellung des Lüftungsanschlußrohres (5) eintritt.

12. Dachentlüfter nach einem oder mehreren der vorhergehenden Ansprüche, dadurch gekennzeichnet, daß der Kragen (8) und die Überlappung zur Mantelwand des Kragens (8) firstseitig am größten ist.

13. Dachentlüfter Anspruch 11, dadurch gekennzeichnet, daß der Indexvorsprung (21) als über das Maß einer Wandungsdicke des Domes (2) hinausgehende Wandungs-Ausstülpung desselben gebildet ist und die Indexöffnung (22) als eine formpassende Aufnahme an der Kappe (6).

14. Dachentlüfter nach Anspruch 13, dadurch gekennzeichnet, daß auch die Aufnahme eine Wandungs-Ausstülpung der Kappe (6) ist.

15. Dachentlüfter nach Anspruch 11, dadurch gekennzeichnet, daß der Indexvorsprung (21) und die Indexöffnung (22) als in der Dachneigungsrichtung verlaufende, über den ganzen Rücken des Domes (2) bzw. die Höhe der Kappe (6) gehende Rippen gestaltet sind.

16. Dachentlüfter nach Anspruch 15, dadurch gekennzeichnet, daß die Rippen hinterschnitten sind.

17. Dachentlüfter nach Anspruch 16, dadurch gekennzeichnet, daß der Hinterschnitt von einem K-Profil gebildet ist.

18. Dachentlüfter nach Anspruch 11, dadurch gekennzeichnet, daß der Indexöffnung (22) im Bereich einer kappenrandnahen Nut-Mündung (35) ein über Sollbruchlinien (37) gehaltenes Schließstück (36) zugeordnet ist.

## Claims

1. A roof ventilator (D) formed as a roofing panel (1), having a central, cupola-shaped dome (2), whose height is greater than its width and smaller than its length, and which has on the upper side an opening for the passage of a ventilation connection pipe (5), whose diameter corresponds approximately to the width of the dome (2) and is smaller than its length, and which has a cap (6) catching over the upper edge of the dome (2), which cap has in the crown region an air passage hole with a connection edge (7) and extends to cover over the spacing which the ventilation connection pipe (5) leaves to the dome edge in the direction of the length of the dome (2), characterised in that the connection edge (7) of the air passage hole of the cap (6) surrounds the ventilation connection pipe (5) at a spacing, in that the cap (6) changes, from the connection edge (7)onwards, into a substantially vertically upward projecting collar (8) and in that the upper face edge (12) of the ventilation connection pipe (5) continues by way of an upward opening funnel (T) into the inner wall of the collar (8).

2. A roof ventilator according to Claim 1, characterised in that the collar (8), in cross-section, has a greater diameter lengthwise, in whose extension the ventilation connection pipe (5), which is circular in cross-section, continues by way of funnel-shaped slide surfaces (13,14) in the inner wall of the collar (8), and in that respectively perpendicular to this extension, in a smaller diameter of the collar cross-section, the inner walls of collar (8) and of ventilation connection pipe (5) lie in one plane.

3. A roof ventilator according to one or more of the preceding claims, characterised in that a ventilation grille (9) is disposed in the collar (8).

4. A roof ventilator according to one or more of the preceding claims, characterised by a socket receiver (24), which is disposed concentrically with the ventilation connection pipe axis (y-y), for a detent pin (25) of a cover cap (23), which cover cap has a downwardly directed casing wall (27) which extends parallel to, but spaced by a gap from, the wall of the collar (8).

5. A roof ventilator according to one or more of the preceding claims, characterised in that the grille bars (10) of the ventilation grille (9) extend in the shorter elliptical axis.

6. A roof ventilator according to Claim 3 or 5, characterised in that the socket receiver (24) lies between the grille bars (10) of the ventilation grille (9).

7. A roof ventilator according to one or more of the preceding claims, characterised by an backcut-free transition between upper face edge (12) of the ventilation connection pipe (5) and the inner wall of the collar (8).

8. A roof ventilator according to Claim 4, characterised in that the cover cap (23) has, in addition to the central detent pin (25), supporting fingers (31) of different lengths, which prop against the upper face edge (11) of the collar (8).

9. A roof ventilator according to one or more of the preceding claims, characterised in that the upper face edge (11) of the collar (8) is cut falling away on an incline in the direction of the roof pitch.

10. A roof ventilator according to Claim 8, characterised in that the cross-section of the supporting fingers (31) has flat form and this flat form lies at an acute angle to the course of the face edge (11) of the collar.

11. A roof ventilator according to one or more of the preceding claims, characterised by an index projection (21) on the casing wall of the ventilation connection pipe (5), with which index projection (21) there is associated an index opening (22) on the dome (2), into which opening the index projection (21) enters in order to fit the final assembly position of the ventilation connection pipe (5).

12. A roof ventilator according to one or more of the preceding claims, characterised in that the collar (8) and the overlap with the casing wall of the collar (8) is largest on the ridge side.

13. A roof ventilator according to Claim 11, characterised in that the index projection (21) is formed as a turned-out portion of the wall of the dome going beyond the size of one wall thickness of the dome (2) and the index opening (22) is formed as a shape-fitting receiver on the cap (6).

14. A roof ventilator according to Claim 13, characterised in that also the receiver is a turned-out portion of the wall of the cap (6).

15. A roof ventilator according to Claim 11, characterised in that the index projection (21) and the index opening (22) are formed as ribs extending in the direction of the roof pitch respectively over the whole back of the dome (2) and over the height of the cap (6).

16. A roof ventilator according to Claim 15, characterised in that the ribs are backcut.

17. A roof ventilator according to Claim 16, characterised in that the backcut is formed with a K-profile.

18. A roof ventilator according to Claim 11, characterised in that there is associated with the index opening (22), in the region of a groove mouth (35) which is adjacent to the cap edge, a closing piece (36) held by means of permitted rupture lines (37).

## Revendications

1. Aérateur de toiture (D) réalisé sous la forme d'une plaque de couverture de toiture (1) avec un dôme (2) en forme de coupelle, placé centralement, dont la hauteur est supérieure à la largeur et inférieure à sa longueur, et qui comporte en face supérieure une ouverture destinée au passage d'un tube de raccordement d'aération (5), dont le diamètre correspond environ au diamètre du dôme (2) et est inférieur à sa longueur et qui comporte un capuchon (6) recouvrant le bord supérieur du dôme (2), capuchon présentant dans la zone de sommet un trou de passage d'air avec une arête de raccordement (7) et s'étendant en recouvrement sur la distance que laisse subsister le tube de raccordement d'aération (5), en direction de la longueur du dôme (2) vis-à-vis de la hordure de ce dôme, caractérisé en ce que l'arête de raccordement (7) du trou de passage d'air du capuchon (6) entoure le tube de raccordement d'aération (5) à distance, en ce que le capuchon (6) se transforme, en partant de l'arête de raccordement (7), en une collerette faisant saillie vers le haut sensiblement verticalement, et en ce que le bord frontal supérieur (12) du tube de raccordement de ventilation (5) se prolonge par un entonnoir (T) s'ouvrant vers le haut, dans la paroi intérieure de la collerette (8).

2. Aérateur de toiture selon la revendication 1, caractérisé en ce que la collerette (8) présente en section transversale un diamètre, supérieur dans la direction longitudinale, dans l'étendue duquel le tube de raccordement d'aération (5) à section transversale circulaire se prolonge par des surfaces de glissement (13, 14) en forme d'entonnoir, pour donner la paroi intérieure de la collerette (8), et en ce que chaque fois, perpendiculairement par rapport à cette étendue, là où l'on a le plus petit diamètre de la section transversale de collerette, les parois intérieures de la collerette (8) et du tube de raccordement de ventilation (5) sont situées dans un même plan.

3. Aérateur de toiture selon l'une ou plusieurs des revendications précédentes. caractérisé en ce qu'une grille d'aération (9) est disposée dans la collerette (8).

4. Aérateur de toiture selon l'une ou plusieurs des revendications précédentes. caractérisé par un logement d'enfichage (24), disposé centralement par rapport à l'axe (y-y) du tube de raccordement d'aération, destiné à un tourillon d'encliquetage (25) d'un capuchon de recouvrement (23) comportant une paroi d'enveloppe (27) orientée vers le bas. qui s'étend à une distance de la valeur d'un interstice, en courant parallèlement à la paroi de la collerette (8).

5. Aérateur de toiture selon l'une ou plusieurs des revendications précédentes, caractérisé en ce que les barres de grillage (10) de la grille d'aération (9) s'étendent dans le petit axe de l'ellipse.

6. Aérateur de toiture selon la revendication 3 ou 5, caractérisé en ce que le logement d'enfichage (24) est situé entre les barres de grille (10) de la grille d'aération (9).

7. Aérateur de toiture selon l'une ou plusieurs des revendications précédentes, caractérisé par une transition exempte de contre-dépouille entre la bordure frontale supérieure (12) du tube de raccordement d'aération (5) et de la paroi intérieure de la collerette (8).

8. Aérateur de toiture selon la revendication 4, caractérisé en ce que le capuchon de recouvrement (23) comporte en plus du tourillon d'encliquetage central (25) des
doigts d'appui (31) de longueurs différentes, prenant appui sur le bord frontal supérieur (11) de la collerette (8).

9. Aérateur de toiture selon une ou plusieurs des revendications précédentes, caractérisé en ce que le bord frontal supérieur (11) de la collerette (8) est découpé en descendant obliquement dans la direction de l'inclinaison de la toiture.

10. Aérateur de toiture selon la revendication 8, caractérisé en ce que la section transversale des doigts d'appui (31) a une forme plate et est située sous un angle aigu par rapport à l'allure de la bordure frontale (11) de la collerette.

11. Aérateur de toiture selon l'une ou plusieurs des revendications précédentes, caractérisé par une saillie d'indexation (21) réalisée sur la paroi d'enveloppe du tube de raccordement d'aération (5), saillie (21) à laquelle est associée une ouverture d'indexation (22). ménagée sur le dôme (2) et dans laquelle la saillie d'indexation (21) pénètre pour ajuster la position de montage finale du tube de raccordement d'aération (5).

12. Aérateur de toiture selon l'une ou plusieurs des revendications précédentes. caractérisé en ce que la collerette (8) et le chevauchement par rapport à la paroi d'enveloppe de la collerette (8) sont les plus grands du côté du faîte.

13. Aérateur de toiture selon la revendication 11, caractérisé en ce que la saillie d'indexation (21) est constituée sous la forme d'un renflement vers l'extérieur de la paroi faisant la distance d'une épaisseur de paroi du dôme (2) et l'ouverture d'indexation (22) est réalisée sous la forme d'un logement à forme associée ménagée sur le capuchon (6).

14. Aérateur de toiture selon la revendication 13, caractérisé en ce que le logement est également constitué par un renflement de paroi du capuchon (6).

15. Aérateur de toiture selon la revendication 11, caractérisé en ce que la saillie d'indexation (21) et l'ouverture d'indexation (22) sont configurées sous la forme de nervures s'étendant dans la direction d'inclinaison de la toiture. faisant tout l'arrière du dôme (2), respectivement la hauteur du capuchon (6).

16. Aérateur de toiture selon la revendication 15, caractérisé en ce que les nervures sont dotées d'une contre-dépouille.

17. Aérateur de toiture selon la revendication 16, caractérisé en ce que la contre-dépouille est constituée par un profilé en K.

18. Aérateur de toiture selon la revendication 11, caractérisé en ce qu'à l'ouverture d'indexation (22) est associée, dans la zone d'une embouchure de gorge (35) proche du bord de capuchon, une pièce de fermeture (36) maintenue par des nervures destinées à la rupture (37).
